# FASCICULE DE BREVET EUROPEEN

(11) **EP 0 146 436 B1**
(45) Date de publication et mention de la délivrance du brevet: **23.12.1987**
(21) Numéro de dépôt: 84402279.8
(22) Date de dépôt: 12.11.1984
(51) Int. Cl.: B65D 19/06, B65D 19/20

(54) **Caisse palette repliable**
Zerlegbarer Palettenbehälter
Collapsible palletised container

(30) Priorité: 14.11.1983 FR 8318030; 06.04.1984 FR 8405451
(43) Date de publication de la demande: 26.06.1985
(73) Titulaire: Larousse, Pierre Marie André, F-45510 Tigy (FR); Blasco, Robert, F-45800 Saint-Jean-de-Braye (FR)
(72) Inventeur: Larousse, Pierre Marie André, F-45510 Tigy (FR); Blasco, Robert, F-45800 Saint-Jean-de-Braye (FR)
(74) Mandataire: Quéré, Jean Pierre

## Description

La présente invention concerne une caisse palette repliable comportant une palette d'assise, par exemple en bois, qui supporte une caisse rigide.

Une telle caisse palette est notamment destinée au transport, à la manutention et au stockage d'objets lourds et encombrants tels que des pièces d'automobiles, des cheminées en kit.

On connaît des caisses palettes rigides formées d'éléments assemblés en bois ou comportant une armature en bois au moyen desquels sont transportées des charges diverses. Ces caisses palettes, n'étant pas repliables, présentent l'inconvénient d'occuper un volume important lors du stockage ou du transport à vide. Ceci entraîne une perte de place importante qui se répercute au niveau du coût.

On connaît également des caisses palettes rigides repliables formées d'éléments assemblés en bois ou comportant une armature en bois au moyen desquels peuvent être transportées des charges lourdes.

Ainsi le document FR-E-88 660 décrit une palette container repliable constituée d'un socle, d'une ceinture et d'un couvercle. La ceinture est formée d'éléments rigides, deux éléments opposés étant rendus pliables au moyen de charnières. La ceinture est maintenue déployée par une simple entretoise, fixée au couvercle insérée par des tenons dans des mortaises ménagées dans les montants de la ceinture à l'extérieur de celle-ci.

Cette réalisation exige un montage très précis des tenons et des mortaises, ce qui grève considérablement le prix de revient d'une telle caisse. Par ailleurs, cette caisse présente une résistance faible lorsqu'une poussée est exercée vers l'intérieur sur l'un des éléments opposés pliables.

L'invention a notamment pour objet de remédier à ces inconvénients. Elle a également pour objet une nouvelle caisse palette repliable qui, tout en présentant les mêmes qualités de rigidité que celles qui ne sont pas pliables, permettent une manutention et un stockage aisés à vide et un montage extrêmement rapide.

Selon l'invention la caisse palette repliable est sensiblement parallélépipédique et est constituée :
d'une ceinture formée de deux panneaux opposés rigides et de deux panneaux pliables, ladite ceinture reposant sur un socle de dimension adaptée présentant des éléments de butée assurant le positionnement absolu de la ceinture, les panneaux rigides comportant des chandelles prenant appui sur les éléments de butée du socle,
d'un couvercle s'adaptant à la partie supérieure de la caisse et permettant éventuellement le gerbage,
d'éléments rigides permettant de relier les panneaux rigides opposés pour verrouiller la ceinture en position déployée (comme cela est connu du document FR-A-88 660).

Elle est caractérisée en ce que :
les panneaux pliables de la ceinture sont constitués d'un matériau souple,
les éléments rigides s'étendent sur la hauteur de la ceinture, sont appliqués sur la surface intérieure des panneaux pliables et comprennent des bords verticaux insérés dans des glissières ménagées entre les panneaux rigides et les panneaux pliables.

Dans une forme générale de réalisation, le socle repose sur la palette qui permet la manutention aisée de la caisse. Il est, toutefois, avantageux que la palette forme elle-même le socle sur lequel la ceinture est fixée.

Les panneaux opposés rigides peuvent être en bois plein ou constitués d'une armature rigide, par exemple en bois, revêtue extérieurement d'un matériau léger. Ceci permet un gain de poids appréciable sans nuire à la solidité de l'ensemble. L'armature rigide en bois peut être notamment faite d'un panneau de bois ajouré ou de barres transversales reliées par des montants verticaux.

Les panneaux opposés pliables sont constitués d'un matériau souple muni d'une ou plusieurs lignes de pliage verticales assurant le pliage en accordéon dudit panneau. De préférence, le panneau sera muni d'une seule ligne de pliage médiane.

Les panneaux peuvent être assemblés par des moyens divers mais il est avantageux de les assembler de la manière suivante :
Les panneaux pliables sont de largeur suffisante pour que les extrémités verticales de chaque panneau pliable soient repliées et fixées sur les extrémités verticales des faces externes des panneaux rigides par agrafage, par exemple.

Eventuellement, un montant supplémentaire recouvre les parties agrafées afin de renforcer la fixation et la rigidité du panneau. La ceinture ainsi constituée se présentera au stockage sous la forme de deux panneaux rigides superposés enserrant les deux panneaux pliables repliés.

Les éléments de butée qui permettent de fixer la ceinture sur les socles peuvent être des plots d'angles fixés au socle, présentant des parois verticales en équerre. Dans ce cas, les éléments de butée prennent appui sur la paroi externe de la ceinture.

Ces éléments de butée seront, de préférence, des épaulements dirigés, à partir des bords du socle, vers le bas. Dans ce cas, les panneaux rigides seront munis sur leur face externe de chandelles verticales présentant un prolongement à leur partie inférieure et éventuellement supérieure de manière à ce qu'elles prennent appui par leur prolongement inférieur sur les épaulements et permettent le gerbage par leur prolongement supérieur.

Ces chandelles peuvent être avantageusement formées des montants supplémentaires renforçant sur la face externe la fixation et la rigidité du panneau rigide. Cela n'exclut évidemment pas la présence de chandelles intermédiaires situées le long des panneaux rigides.

Une variante intéressante consiste en ce qu'une partie au moins des épaulements, de préférence au niveau des angles, est pourvue de tasseaux permettant de former une rainure dans laquelle vient s'engager la partie inférieure de la ceinture.

La fonction de ces tasseaux est de maintenir le positionnement de la ceinture lorsque celle-ci est soumise à des poussées internes.

De préférence ces tasseaux sont placés sur les épaulements bordant les panneaux rigides de la palette. Mais il est évident qu'ils peuvent être placés au niveau des panneaux pliables, bien que cette solution soit moins avantageuse.

De préférence, ces tasseaux seront formés de deux barres longitudinales prenant appui sur les épaulements bordant les panneaux rigides de la palette. Ils assurent ainsi un meilleur maintien du positionnement de la ceinture en empêchant les poussées intérieures latérales et protègent la caisse palette des chocs provoqués par les engins de manutention.

Du fait de la présence de ces tasseaux, il est possible que la ceinture soit fermée de manière amovible, au moyen d'une chandelle fixée à l'un des bords verticaux de la face interne d'un panneau pliable, ledit panneau pliable étant suffisamment large pour permettre à ladite chandelle d'être juxtaposée à la chandelle adjacente du panneau rigide de manière à verrouiller la ceinture.

Les éléments rigides qui peuvent être constitués, comme les panneaux rigides, soit de plaques pleines, soit d'une simple armature, ont pour première fonction de maintenir verticaux les panneaux rigides et de ce fait, dépliés, les panneaux pliables sur lesquels ils sont opposés. Ces éléments sont apposés sur la face intérieure des panneaux repliables et sont insérés dans les glissières, les bords verticaux de ces éléments formant ainsi des coulisseaux.

Selon une première variante, la largeur des éléments rigides est égale à la distance existant entre les deux panneaux rigides. Des montants verticaux sont fixés sur les faces internes des panneaux rigides à proximité de chaque bord vertical de manière à former des glissières lorsque la ceinture est dépliée. Les éléments rigides, dont les bords verticaux forment des coulisseaux, sont insérés dans ces glissières de manière à assurer le verrouillage de la caisse.

Dans une seconde variante, la largeur des éléments rigides est égale à la distance existant entre les deux panneaux rigides augmentée du double de l'épaisseur de ces panneaux. Dans ce cas, la largeur des panneaux pliables est suffisante pour permettre l'insertion de l'élément rigide dans la glisssière formée par le chant du panneau rigide et la paroi interne du panneau pliable. Lorsque l'élément rigide est inséré, il prend appui sur les épaulements situés du côté du panneau pliable.

Avantageusement, les chandelles extérieures permettant la fixation du panneau pliable et le renforcement de la rigidité du panneau rigide, présentent une extension latérale qui forme un appui destiné à renforcer la paroi de la glissière sur laquelle s'appuie le chant de l'élément rigide.

Les panneaux pliables sont avantageusement formés de plaques à double paroi entretoisées, de préférence, ayant un grammage compris entre 300 et 800 g/m² et avantageusement entre 400 et 800 g_{/m2.}

L'invention sera mieux comprise en se référant à trois modes de réalisation particuliers illustrés par les dessins annexés.
La figure 1 est une vue en perspective de la caisse palette repliable sans couvercle, avec arraché.
La figure 2 est une vue en perspective de la palette sur laquelle sera positionnée la ceinture.
La figure 3 est une vue en perspective du couvercle.
La figure 4 est une vue en perspective d'une forme de réalisation de la ceinture avec un élément rigide prêt à être positionné et une vue de la palette en position pour recevoir la ceinture.
La figure 5 est une vue en perspective d'un autre socle selon l'invention.
La figure 6 est une vue en perspective de la caisse palette repliable, sans coiffe avec le socle de la figure 5.
La figure 7 est une vue en perspective de la caisse de la figure 6 montée avec sa coiffe.
La figure 8 est une vue en perspective d'une autre caisse palette avec ceinture fermée de manière amovible.

Selon les figures 1, 2, 3, 4, la caisse palette 1 repliable est constituée d'un socle 2 formé d'un plancher à claire-voie 3 et de plots 4 situés aux angles de la palette et sur les bords longitudinaux de telle manière qu'ils dégagent des butées 5, en forme d'équerre dans le cas des plots d'angle. Les plots peuvent être remplacés par des éléments de liaison. Sur la face inférieure des plots sont fixés des patins 6 permettant le positionnement et le gerbage ultérieur de la caisse palette 1 sur le couvercle 7, d'une autre caisse, comportant sur la face supérieure des barres longitudinales 8 faisant saillie.

Dans une première forme de réalisation, la ceinture 9 de même périmètre extérieur, au jeu de tolérance prêt, que le plancher 3 comporte deux panneaux opposés 10 rigides formés d'un cadre en bois 11 revêtu extérieurement d'un matériau 12 constitué d'une plaque à double paroi entretoisées (PDPE), commercialisée sous la marque AKYLUX par la Société Béghin-Say, et de deux panneaux opposés 13 pliables, également en PDPE munis d'une ligne de pliage verticale centrale 14, et qui sont fixés sur les faces externes des bords verticaux des faces rigides 10 au moyen d'un agrafage renforcé par l'apposition de chandelles extérieures 15. Ces chandelles extérieures 15 sont prolongées au-delà des bords horizontaux des panneaux rigides 10 de manière à permettre l'appui de la ceinture 9 sur les butées 5 et le gerbage. Une autre chandelle 15 est également présente au niveau de la zone centrale de chaque panneau rigide 10.

Les panneaux rigides 10 comportent sur leur face interne et à proximité de leurs bords verticaux des montants verticaux 16 qui ménagent ainsi avec les panneaux pliables 13 adjacents des glissières verticales 17.

Cette ceinture 9 est positionnée, après avoir déplié les panneaux pliables 13, sur le plancher 3 de manière que les prolongements inférieurs des chandelles verticales 15 s'appuient sur les butées 5.

Un élément rigide 18, formé d'un cadre ajouré comportant des barres transversales 19 formant coulisseau, de même largeur que la largeur du plancher 3, est inséré dans les glissières 17 de manière à rigidifier les panneaux pliables 13.

Un couvercle 7 est ensuite adapté, grâce aux barres transversales dont il est pourvu.

Selon les figures 5, 6, 7, la caisse palette repliable 29 est formée d'un socle 30, d'une ceinture 31 et d'une coiffe 32. Le socle 30 est formé d'un plancher à claire-voie 33 et d'éléments de liaison transversaux 34 de telle manière que ces derniers dégagent des butées 35 sur les bords longitudinaux du plancher 33.

Sur ces butées 35, à une distance des bords longitudinaux du plancher 33 voisine de l'épaisseur maximum de la ceinture 31 sont positionnés des tasseaux 36 formant ainsi une rainure 37 avec le bord longitudinal en regard du plancher 33.

Dans ce cas précis, mais qui n'est évidemment pas limitatif, la ceinture 31 de même périmètre extérieur, au jeu de tolérance prêt, que le plancher 33 comporte deux panneaux opposés rigides 38 formés d'un cadre en bois 39 revêtu extérieurement d'un matériau 40 constitué d'une plaque à double paroi entretoisées (PDPE) 40, commercialisée sous la marque AKYLUX par la Société Béghin-Say, et de deux panneaux opposés 41 pliables, également en PDPE munis d'une ligne de pliage verticale centrale 42, et qui sont fixés sur les faces externes des bords verticaux des panneaux rigides 38 au moyen d'un agrafage renforcé par l'apposition de chandelles extérieures 43. Ces chandelles extérieures 43 sont prolongées au-delà des bords horizontaux inférieurs des panneaux rigides 38 de manière à permettre l'appui de la ceinture 31 sur les butées. Une autre chandelle 43 est également présente au niveau de la zone centrale de chaque panneau rigide 38.

Les panneaux rigides 38 comportent sur leur face interne et à proximité de leurs bords verticaux des montants verticaux 44 qui ménagent ainsi avec les têtes 41 adjacentes des glissières verticales 45.

Cette ceinture 31 est positionnée, après avoir déplié les panneaux pliables 41, sur le plancher 33 de manière que les prolongements des chandelles verticales s'appuient sur les butées 35 en étant insérés dans les rainures 37.

Un élément rigide 46, formé d'un cadre plein ou éventuellement ajouré est inséré dans les logements 45 de manière à rigidifier les têtes pliables 41. Ce cadre comporte également des montants verticaux 47 qui appuient en position sur les montants 44.

Un couvercle 32 en PDPE est ensuite positionné au-dessus de la caisse palette 29.

Le couvercle est formé d'un flan 48 rectangulaire sur les bords duquel sont articulés au niveau de chaque bord des rabats 49, deux des rabats opposés présentant des pattes transversales permettant, par agrafage ou par pliage autoverrouil- lable par exemple sur les rabats adjacents, le maintien en position orthogonale desdits rabats, une fois la coiffe montée.

La face supérieure de la coiffe peut être pourvue de deux barres transversales 50.

Selon la figure 8, la caisse est identique à celle décrite à la figure 7, sauf en ce qui concerne la caractéristique suivante :
l'un des bords verticaux d'un panneau pliable 41 n'est pas fixé au bord adjacent de la face 38 mais est associé à une chandelle 51 fixée sur la face interne. La largeur du panneau est suffisante pour que la chandelle 51 soit fixée chant contre chant à côté de la chandelle adjacente contre la face 38.

## Revendications

1. Caisse palette (1) repliable, sensiblement parallélépipédique, constituée :
d'une ceinture (9, 29) formée de deux panneaux opposés rigides (10, 38) et de deux panneaux pliables (13, 41), ladite ceinture reposant sur un socle (2, 30) de dimension adaptée présentant des éléments de butée (5, 35) assurant le positionnement absolu de la ceinture, les panneaux rigi- . des comportant des chandelles (15, 43) prenant appui sur les éléments de butée du socle,
d'un couvercle (7, 32) s'adaptant à la partie supérieure de la caisse et permettant éventuellement le gerbage,
d'éléments rigides (18, 46) permettant de relier les panneaux rigides (10, 38) opposés pour verrouiller la ceinture (9, 29) en position déployée, caractérisée en ce que :
les panneaux pliables (13, 41) de la ceinture sont constitués d'un matériau souple,
les éléments rigides (18, 46) s'étendent sur la hauteur de la ceinture, sont appliqués sur la surface intérieure des panneaux pliables et comprennent des bords verticaux insérés dans des glissières (17) ménagées entre les panneaux rigides (10, 38) et les panneaux pliables (13, 41).

2. Caisse palette (1) selon la revendication 1, caractérisée en ce que le socle (2, 30) est pourvu de tasseaux (36) permettant de former une rainure (37) dans laquelle vient s'engager la partie inférieure de la ceinture.

3. Caisse palette (1) selon la revendication 1, caractérisée en ce que la ceinture (29) est fermée de manière amovible au moyen d'une chandelle (51) fixée à l'un des bords verticaux de la face interne d'un panneau pliable (41), ledit panneau pliable étant suffisamment large pour permettre à ladite chandelle (51) d'être juxtaposée à la chandelle (43) adjacente du panneau rigide (38) de manière à verrouiller la ceinture.

4. Caisse palette (1) selon la revendication 1, caractérisée en ce que les glissières (17) sont formées par des montants verticaux (16) positionnés à proximité des bords verticaux sur les panneaux rigides (10, 38).

5. Caisse palette (1) selon la revendication 1, caractérisée en ce que la largeur des éléments rigides (18, 46) est égale à la distance existant entre les deux panneaux rigides (10, 38) augmentée du double de l'épaisseur de ces panneaux, la largeur des panneaux pliables (13, 41) étant suffisante pour permettre l'insertion de l'élément rigide dans la glissière (17) formée par le chant du panneau rigide (10, 38) et la paroi interne du panneau pliable (13, 41).

6. Caisse palette (1) selon la revendication 1, caractérisée en ce que les panneaux pliables (13, 41) ont un grammage compris entre 300 g/m² et 800 g_{/m2.}

## Claims

1. Substantially parallelepipedic foldable pallet crate (1) consisting of :
a girdle (9, 29) formed from two rigid opposite panels (10, 38) and from two foldable panels (13, 41), the said girdle resting on a base (2, 30) of suitable size having stop elements (5, 35) ensuring the exact positioning of the girdle, the rigid panels possessing stays (15, 43) bearing on the stop elements of the base,
a cover (7, 32) fitting the upper part of the crate and, if appropriate, allowing stacking,
rigid elements (18, 46) making it possible to connect the rigid opposite panels (10, 38) in order to lock the girdle (9, 29) in the extended position, characterized in that :
the foldable panels (13, 41) of the girdle consist of a flexible material,
the rigid elements (18, 46) extend over the height of the girdle, are laid against the inner surface of the foldable panels and have vertical edges inserted into slide tracks (17) made between the rigid panels (10, 38) and the foldable panels (13, 41).

2. Pallet crate (1) according to Claim 1, characterized in that the base (2, 30) is equipped with battens (36) making it possible to form a groove (37), into which the lower part of the girdle engages.

3. Pallet crate (1) according to Claim 1, characterized in that the girdle (29) is closed detachably by means of a stay (51) fastened to one of the vertical edges of the inner face of one foldable panel (41), the said foldable panel being sufficiently wide to allow the said stay (51) to be placed next to the adjacent stay (43) of the rigid panel (38), in order to lock the girdle.

4. Pallet crate (1) according to Claim 1, characterized in that the slide tracks (17) are formed by vertical uprights (16) positioned near the vertical edges on the rigid panels (10, 38).

5. Pallet crate (1) according to Claim 1, characterized in that the width of the rigid elements (18, 46) is equal to the distance between the two rigid panels (10, 38), plus double the thickness of these panels, the width of the foldable panels (13, 41) being sufficient to allow the rigid element to be inserted into the slide track (17) formed by the edge of the rigid panel (10, 38) and the inside wall of the foldable panel (13, 41).

6. Pallet crate (1) according to Claim 1, characterized in that the foldable panels (13, 41) have a g.s.m. count of between 300 g/m² and 800 ₉1m²,

## Patentansprüche

1. Im wesentlichen quaderförmiger, zusammenlegbarer Palettenbehälter (1), bestehend aus :
einer Umfassung (9, 29), die von zwei gegenüberliegenden starren Platten (10, 38) und zwei faltbaren Platten (13, 41) gebildet wird, wobei die Umfassung auf einem Sockel (2, 30) einer entsprechenden Abmessung ruht, welcher Anschlagelemente (5, 35) aufweist, die die absolute Lage der Umfassung sicherstellt, wobei die starren Platten Pfosten (15, 43) aufweisen, die an den Anschlagelementen des Sockels angreifen,
einem Deckel (7, 32), der an den oberen Abschnitt des Behälters angepaßt ist und ggfs. die Stapelung erlaubt,
starren Teilen (18, 46), die die Verbindung der gegenüberliegenden starren Platten (10, 38) erlauben, um die Umfassung (9, 29) in der entfalteten Stellung zu verriegeln,
dadurch gekennzeichnet, daß
die faltbaren Platten (13, 41) der Umfassung aus einem biegsamen Material gebildet sind,
daß die starren Teile (18, 46), die sich bis zur Höhe der Umfassung erstrecken, an der Innenfläche der faltbaren Platten angebracht sind und vertikale Ränder aufweisen, die in Gleitführungen (17) zwischen den starren Platten (10, 38) und den faltbaren Platten (13, 41) eingesetzt sind.

2. Palettenbehälter (1) nach Anspruch 1, dadurch gekennzeichnet, daß der Sockel (2, 30) mit Leisten (36) zur Bildung einer Nut (37) versehen sind, in die der untere Abschnitt der Umfassung greift.

3. Palettenbehälter (1) nach Anspruch 1, dadurch gekennzeichnet, daß die Umfassung (29) in lösbarer Weise mittels eines Pfostens (51) verschlossen ist, der an einem der vertikalen Ränder der Innenfläche einer faltbaren Platte (41) befestigt ist, wobei diese faltbare Platte breit genug ist, um diesen Pfosten (51) neben den Pfosten (43) angrenzend an der starren Platte (38) zum Verriegeln der Umfassung anordnen zu können.

4. Palettenbehälter (1) nach Anspruch 1, dadurch gekennzeichnet, daß die Gleitführungen (17) von vertikalen Pfosten (16) gebildet sind, die in Nähe der vertikalen Ränder an den starren Platten (10, 38) angeordnet sind.

5. Palettenbehälter (1) nach Anspruch 1, dadurch gekennzeichnet, daß die Breite der starren Teile (18, 46) gleich dem Abstand zwischen den beiden starren Platten (10, 38) plus dem Doppelten der Dicke dieser Platten ist, wobei die Breite der faltbaren Platten (13, 41 ) ausreichend ist, um das starre Teil in die Gleitführung (17) einsetzen zu können, welche von der Kante der starren Platte (10, 38) und der Innenwand der faltbaren Platte (13, 41) gebildet wird.

6. Palettenbehälter (1) nach Anspruch 1, dadurch gekennzeichnet, daß die faltbaren Platten (13, 41) ein Flächengewicht zwischen 300 g/m² und 800 g/m² haben.
